# EUROPÄISCHE PATENTSCHRIFT

(11) **EP 0 636 438 B1**
(45) Veröffentlichungstag und Bekanntmachung des Hinweises auf die Patenterteilung: **29.10.1997**
(21) Anmeldenummer: 94105433.0
(22) Anmeldetag: 08.04.1994
(51) Int. Cl.: B22C 15/24

(54) **Vorrichtung und Verfahren zur Schusshaubenreinigung bei der Herstellung giessfertiger Masken bzw. Kernpakete**
Core shot hood cleaning assembly and method for the production of mould shells or cores
Installation et procédé de nettoyage de tête de fir dans la production des noyaux ou des moules-carapaces

(30) Priorität: 09.07.1993 DE 4322986
(43) Veröffentlichungstag der Anmeldung: 01.02.1995
(73) Patentinhaber: Adolf Hottinger Maschinenbau GmbH, D-68219 Mannheim (DE)
(72) Erfinder: Landua, Werner, D-68219 Mannheim (DE); Schimpf, Wolfgang, D-68305 Mannheim (DE)
(74) Vertreter: Naumann, Ulrich, Dr.-Ing.

(56) Entgegenhaltungen:
- EP-A- 0 139 797
- EP-A- 0 414 584
- CH-A- 439 599
- GB-A- 2 001 268
- PATENT ABSTRACTS OF JAPAN vol. 8, no. 262 (M-341) (1699) 30. November 1984 & JP-A-59 133 939 (SHINTO KOGYO K.K.) 1. August 1984
- HEINZ DIETER HEIDENBLUTH 'Das Reinigen von Druckguss in wässrigen Lösungen als Alternative zur Reinigung mit Lösungsmitteln' , GIESSEREI 75 (1988) 29. FEBRUAR, NO 5, SEITE 110-113 , DüSSELDORF * Seite 112; Abbildung 2 *

## Beschreibung

Die Erfindung betrifft eine Vorrichtung zur Schußhaubenreinigung bei der Herstellung gießfertiger Masken bzw. Kernpakete mittels vorzugsweise linear angeordneter Kernschießmaschinen bzw. Schießstationen, wobei die Kernschießmaschinen jeweils eine eine Schußplatte und Schußdüsen aufweisende Schußhaube aufweisen und die Schußhaube von der Kernschießmaschine abkoppelbar und - mit den Schußdüsen nach unten - auf einer Palette oder dgl. ablegbar ist. Des weiteren betrifft die vorliegende Erfindung ein Verfahren zur Anwendung der erfindungsgemäßen Vorrichtung.

Die vorliegende Erfindung bezieht sich grundsätzlich auf das Gebiet der Gießereitechnik. Zum Gießen von Formstücken werden Gießereikerne oder -formen meist in getrennten Teilen hergestellt, zusammengeführt und miteinander zu einer Gußform bzw. zu einem Kernpaket verbunden. Diese Kernpakete werden dann zur Herstellung eines bspw. metallischen Werkstücks mit geschmolzenem Metall gefüllt, wobei in der Serienfertigung die mit geschmolzenem Metall zu füllenden Kernpakete hintereinander aufgereiht die Fertigungsstraße durchlaufen.

Vorrichtungen zum Herstellen von Kernpaketen der in Rede stehenden Art sind bereits aus zahlreichen Druckschriften bekannt. Lediglich beispielhaft wird hier auf die DE-OS 23 04 564 verwiesen. Aus der Praxis ist es weiter bekannt, die zu einem Kernpaket zu verbindenden Kerne in einer Fertigungslinie mit mehreren Schußhauben aufweisenden Kernschießmaschinen bzw. Schießstationen zu fertigen, wobei das Kernpaket an jeder eine Schußhaube aufweisenden Schießstation um einen weiteren Kern ergänzt wird. Dazu werden die Kerne auf einem die einzelnen Schießstationen durchlaufenden Transferteil abgelegt, wobei dieses Transferteil meist gleichzeitig als Werkzeugunterteil der ersten Schießstation dient.

Nun sind die zum Schießen der Kerne bzw. zur Herstellung der Kernpakete verwendeten Kernsande stets mit Bindemittel vermengt, wodurch eine erhebliche Verschmutzung einerseits der Werkzeuge - Werkzeugoberteil mit Ausstoßplatte und Werkzeugunterteil - und andererseits der Schußhauben - Schußplatte und Schußdüsen - stattfindet. Entsprechend sind neben den Werkzeugen auch die Schußhauben von Zeit zu Zeit zu reinigen und dazu an den Schießstationen auszutauschen. Wird der Typ des zu schießenden Kerns gewechselt, findet demnach sowohl ein Werkzeugwechsel als auch ein Schußhaubenwechsel statt, so sind die ausgewechselten Schußhauben ebenfalls zu reinigen. Ein solcher Schußhaubenwechsel bzw. die darauf folgende Reinigung der Schußhauben ist in der Praxis stets dann problematisch, wenn eine vollautomatische Fertigung und somit auch eine vollautomatische Schußhaubenreinigung angestrebt ist. Einerseits bereitet die Handhabung der Schußhauben Probleme und andererseits ist die Reinigung trotz der komplizierten Handhabung schnellstmöglich durchzuführen, ohne jedoch dabei das Umfeld mit in den Schußhauben verbliebenen Kernsanden zu verunreinigen.

Der vorliegenden Erfindung liegt daher die Aufgabe zugrunde, eine Vorrichtung der eingangs genannten Art sowie ein entsprechendes Verfahren anzugeben, wonach eine schnelle und dabei vollautomatische Schußhaubenreinigung unter Vermeidung einer Verunreinigung des Umfeldes möglich ist.

Die erfindungsgemäße Vorrichtung löst die voranstehende Aufgabe hinsichtlich der beanspruchten Vorrichtung durch die Merkmale des Patentanspruches 1. Danach ist die erfindungsgemäße Vorrichtung gekennzeichnet durch eine Zuführeinrichtung, eine Übergabestation, eine Entleerstation, eine Spüleinrichtung, eine Trockeneinrichtung, eine Abgabestation, ggf. eine Inspektionsstation und eine Abführeinrichtung, wobei die auf der Palette abgelegte Schußhaube mittels der Zuführeinrichtung von der Kernschießmaschine zu der Übergabestation verbringbar, mittels eines ersten Manipulators von der Palette hebbar und um etwa 180° um eine horizontale Achse geschwenkt - mit den Schußdüsen nach oben - in die Entleerstation entleerbar, in die Spüleinrichtung, die Trockeneinrichtung verbringbar, in der Abgabestation um etwa 180° um eine horizontale Achse geschwenkt - mit den Schußdüsen nach unten - auf eine gereinigte Palette positionierbar und ggf. über die Inspektionsstation mit der Abführeinrichtung zu der Kernschießmaschine oder einem Werkzeuglager rückführbar ist.

In erfindungsgemäßer Weise ist erkannt worden, daß eine vollautomatische Reinigung von Schußhauben im Rahmen der Herstellung gießfertiger Masken bzw. Kernpakete auf jeden Fall dann möglich ist, wenn eine Zuführeinrichtung, eine Übergabestation, eine Entleerstation, eine Spüleinrichtung, eine Trockeneinrichtung, eine Abgabestation, ggf. eine Inspektionsstation und eine Abführeinrichtung vorgesehen sind, nämlich gemeinsam die erfindungsgemäße Vorrichtung bilden. Die zur Vermeidung von Verunreinigungen bzw. zur Vermeidung eines Verstreuens von Kernsand über den Transportweg hinweg vorgesehene Palette dient als Unterlage für die zu reinigenden Schußhauben, wobei die Schußhauben in ihrer Arbeitsposition, d.h. mit den Schußdüsen nach unten gerichtet, auf die Paletten aufgelegt werden. Die auf den Paletten abgelegten Schußhauben werden nun mittels der Zuführeinrichtung zu der Übergabestation verbracht und dort von einem Manipulator übernommen, d.h. von der Palette abgehoben. Dieser Manipulator verbringt die zu reinigende Schußhaube über die Entleerstation und dreht die Schußhaube um etwa 180° um eine horizontale Achse, so daß nunmehr die Schußdüsen nach oben abragen und die Öffnung der Schußhaube nach unten freiliegt. Dabei wird der in der Schußhaube verbliebene Restsand in die Entleerstation entleert. Weiter wird die Schußhaube von dem gleichen Manipulator zur nächsten Station verbracht oder von einem zweiten Manipulator übernommen und nachfolgend in die nächste Station, genauergesagt in die Spülstation, verbracht. Dort wird der an den Wandungen der Schußhaube haftende Kernsand abgestrahlt bzw. abgespült. In der nachfolgenden Trockeneinrichtung erfolgt dann die Trocknung der durch Kreisaufwasser benetzten Schußhaube. Anschließend wird - mit dem gleichen oder einem dritten Manipulator - die Schußhaube in der Abgabestation um etwa 180° um eine horizontale Achse geschwenkt, so daß sich die Schußhaube wieder in der Arbeitsposition - mit den Schußdüsen nach unten gerichtet - befindet. In einem nächsten Schritt wird dann die Schußhaube durch den Manipulator auf eine ebenfalls gereinigte Palette positioniert und ggf. über die Inspektionsstation mittels der Abführeinrichtung zu der Kernschießmaschine oder einem Werkzeuglager zurückgeführt.

Hinsichtlich einer besonderen Ausgestaltung der Zuführeinrichtung ist es von Vorteil, wenn diese einen Rollenförderer umfaßt, bei dem einzelne Rollen bzw. Rollengruppen angetrieben sind. Ebenso ließen sich andere für sich bekannte Fördereinrichtungen verwenden.

Die Übergabestation kann als zwischen dem Rollenförderer und der Entleerstation wirkender Transfertisch ausgeführt sein. Der zum Greifen bzw. zur Handhabung der Schußhauben dienende Manipulator ist zwischen der ersten Station - der Übergabestation - und der letzten Station - der Abgabestation - horizontal und auch vertikal verfahrbar. Zum Drehen der Schußhauben um eine horizontale Achse, vorzugsweise um 180°, weist der Manipulator eine um eine horizontale Achse drehbare Greifeinrichtung auf. Diese Greifeinrichtung verfügt wiederum um um die horizontale drehbare Greifbacken, mittels derer die Schußhauben vorzugsweise beidseitig einspannbar sind. Des weiteren weist der Manipulator im Rahmen einer ganz besonders vorteilhaften Ausgestaltung eine Vibrationseinrichtung zur Vibrationsbeaufschlagung der Schußhauben auf. Damit ist sichergestellt, daß der sich in der Schußhaube befindende Restsand beim Entleeren weitestgehend von der Innenwandung der Schußhaube gelöst bzw. freigerüttelt wird.

Hinsichtlich einer besonderen Ausgestaltung der Entleerstation ist es von Vorteil, wenn diese ein Sammelbehältnis für Kernsand sowie einen Auslaß für den gesammelten Kernsand aufweist. Das Sammelbehältnis könnte zumindest weitgehend trichterförmig ausgebildet sein, so daß sich der entleerte Sand stets an der tiefsten Stelle des Sammelbehältnisses sammelt und so mühelos abgeleitet und entsorgt werden kann.

Die als Spüleinrichtung ausgeführte nächste Station weist von außerhalb und innerhalb der Schußhaube wirkende Sprühköpfe auf. Einerseits könnten außerhalb der Schußhaube mehrere die Schußhaube umgebende Sprühköpfe und andererseits innerhalb der Haube eine Art Sprühsonde vorgesehen sein, so daß ein optimales Abstrahlen bzw. Absprühen der Schußhaube - innenseitig und außenseitig - möglich ist. Die Sprühköpfe werden in weiter vorteilhafter Weise mit Kreislaufwasser versorgt, so daß der Frischwasserverbrauch auf ein Minimum reduziert ist.

Hinsichtlich der Ausgestaltung der Schußeinrichtung ist es von weiterem Vorteil, wenn diese einen in ein Sammelbecken führenden Ablauf und einen von dem Sammelbecken zu den Sprühköpfen führenden Zulauf aufweist, so daß das Kreislaufwasser zirkulieren kann. Dazu weist das Sammelbecken wiederum mindestens eine Pumpe und eine Filtereinrichtung zum Filtern des Kreislaufwassers auf. Bei der Filtereinrichtung kann es sich um mechanische Filter, bspw. aber auch um Membranfilter oder dgl. handeln.

Die auf die Spüleinrichtung folgende Trockeneinrichtung dient zum Trocknen der mit Kreislaufwasser benetzten Schußhauben und weist mindestens ein Gebläse zum Lufttrocknen der Schußhaube auf. Bei Vorkehrung mehrerer Gebläse können diese sowohl außerhalb als auch innerhalb der Schußhaube positioniert sein, so daß eine innenseitige und außenseitige Trocknung wirksam erfolgt. Die so erreichte Lufttrocknung erfolgt in weiter vorteilhafter Weise bei etwa 55° C. Statt einer einzigen Trockeneinrichtung können insgesamt zwei vorzugsweise nacheinander angeordnete Trockeneinrichtungen vorgesehen sein, um nämlich durch die Trocknung keine überkritische Taktzeit hervorzurufen.

Sowohl die Spüleinrichtung als auch die Trockeneinrichtungen weisen zum einfachen Abstützen bzw. Auflegen der Schußhauben Rahmen- bzw. Stützteile auf. Diese Rahmen bzw. Stützteile sind derart angeordnet bzw. dimensioniert, daß sich die Schußhaube - mit den Schußdüsen nach oben gerichtet - sicher und ohne besondere Zentrierarbeiten einfach auf- bzw. einsetzen läßt.

Hinsichtlich einer wirksamen Vermeidung von Belastungen des direkten Umfeldes der zuvor genannten Einrichtungen ist es von ganz besonderem Vorteil, wenn die Spüleinrichtung und/oder die Trockeneinrichtungen jeweils mittels einer Abdeckhaube abdeckbar bzw. schließbar sind. Um ein Beladen bzw. Entladen der in Rede stehenden Einrichtungen zu ermöglichen, muß die Abdeckhaube schnellstmöglich entfernbar und vor Beginn des Arbeitsganges zumindest weitgehend abdichtend schließbar sein. Dazu sind die Abdeckhauben an der jeweiligen Einrichtung zugeordneten Schwenkarmen angelenkt und vorzugsweise mittels einer Zylinder-Kolben-Anordnung betätigbar bzw. schwenkbar. Mit anderen Worten werden die Abdeckhauben jeweils durch einen besonderen Manipulator bedient. Das Wegschwenken der Abdeckhauben erfolgt seitlich zur Förderrichtung der Schußhauben, so daß dadurch keine Behinderung eintritt.

Hinsichtlich einer besonders einfachen und dabei auch platzsparenden Überprüfung der gereinigten Schußhauben ist es von Vorteil, wenn die Inspektionsstation der Abgabestation zugeordnet ist, zumal dort der eigentliche Reinigungsprozeß bereits beendet ist. Die sich an die Trockeneinrichtung anschließende Inspektionsstation könnte zur optischen Kontrolle durch eine Bedienungsperson dienen. In ganz besonders vorteilhafter Weise und insbesondere hinsichtlich einer vollautomatischen Reinigung und auch Kontrolle könnte die Inspektionsstation vorzugsweise kontaktlose Sensoren zur - kontaktlosen - Abtastung der Oberfläche der Schutzhaube umfassen. Die Abtastung könnte bspw. lichtoptisch, mittels Ultraschall oder induktiv erfolgen.

Hinsichtlich der nach Abheben der Schußhaube in der Übergabestation verbliebenen Palette und hinsichtlich einer besonders einfachen Reinigung dieser mit Sand kontaminierten Palette könnte diese im Rahmen einer ersten Alternative einem gesonderten Paletten-Reinigungspfad zuführbar sein. Dieser Paletten-Reinigungspfad könnte eine eigene Fördereinrichtung, einen Paletten-Manipulator und eine Entleerstation umfassen, wobei die Palette mittels des Paletten-Manipulators um etwa 180° um eine horizontale Achse schwenkbar und mit der Ladefläche nach unten in die Entleerstation entleerbar sein könnte. Die eigens für die Paletten vorgesehene Entleerstation könnte wiederum eine Bürste zum Abbürsten des an der Ladefläche der Palette haftenden Sandes aufweisen.

Im Rahmen einer alternativen und hinsichtlich einerseits eines geringen Raumbedarfes und andererseits hinsichtlich eines geringeren apparativen Aufwandes vorteilhaften Ausgestaltung der erfindungsgemäßen Vorrichtung könnte der zur Handhabung der Schußhauben dienende Manipulator auch zum Greifen der auf dem Transfertisch nach Abheben der Schußhauben verbliebenen Paletten dienen. Die Paletten wären dann mittels dieses Manipulators der gleichen Entleerstation zum Entleeren zuführbar, die auch zum Entleeren der Schußhauben dient. Zur ganz besonders einfachen Reinigung der Paletten könnte dieser Entleerstation eine vorzugsweise verfahrbare Bürste zum Abbürsten der Paletten zugeordnet sein. Das Verfahren der Bürste könnte wiederum mittels einer Zylinder-Kolben-Anordnung erfolgen, so daß die Bürste eine Hin- und Herbewegung ausführen kann.

Die gereinigte Palette könnte in weiter vorteilhafter Weise mittels des Manipulators auf den Transfertisch zurück verbringbar und von dort der Abgabestation zuführbar sein und somit an der Abgabestation, d.h. nach Reinigung der Schußhauben, zur Aufnahme der gereinigten Schußhauben dienen. Dazu könnte der Transfertisch der Übergabestation als Hubtisch, vorzugsweise als Scherenhubtisch, ausgeführt sein. Unterhalb der zum Zuführen der verschmutzten Schußhauben auf den Paletten dienenden Zuführeinrichtung könnte eine die gereinigte Palette von dem Transfertisch in dessen abgesenkter Position übernehmende und zu der Abgabestation führende Rückführbahn angeordnet sein. Durch die übereinander gewählte Anordnung von Zuführbahn und Rückführbahn ist die erforderliche Fläche minimiert.

Die sich an die letzte Bearbeitungsstation anschließende Abgabestation bzw. Inspektionsstation könnte als zwischen der letzten Bearbeitungsstation, der Trockeneinrichtung und der Rückführbahn wirkender Transfertisch ausgeführt sein, wobei es sich hier um den gleichen Transfertisch wie vor der Entleerstation handeln kann. Der Transfertisch der Abgabestation kann nämlich als Hubtisch, insbesondere als Scherenhubtisch, ausgeführt sein.

In einer abgesenkten Position übernimmt der Transfertisch der Abgabestation die gereinigte Palette von der Rückführbahn und verfährt diese zu der Abgabestation bzw. Inspektionsstation. In einer angehobenen Position wird dann die dort ankommende und gereinigte Schußhaube auf der Palette abgelegt bzw. von dieser übernommen, so daß die auf der Palette liegende, gereinigte Schußhaube über eine in der Ebene der angehobenen oder abgesenkten Position liegende Abführbahn direkt zu der Kernschießmaschine oder einem Werkzeuglager abführbar ist. Auch die Abführeinrichtung umfaßt einen Rollenförderer wie die zuvor bereits erörterte Zuführeinrichtung.

Hinsichtlich des erfindungsgemäßen Verfahrens wird die zuvor genannte Aufgabe durch die Merkmale des Patentanspruches 14 gelöst. Danach umfaßt das erfindungsgemäße Verfahren folgende Verfahrensschritte:

Die auf der Palette abgelegte Schußhaube wird mittels der Zuführeinrichtung von der Kernschießmaschine zu der Übergabestation verbracht. Dort wird die Schußhaube mittels des Manipulators von der Palette gehoben und in den Bereich oberhalb der Entleerstation verbracht. Dort erfolgt ein Schwenken der Schußhaube um eine horizontale Achse um etwa 180° zum Entleeren der mit den Schußdüsen nach oben gerichteten Schußhaube in die Entleerstation. Danach wird die Schußhaube mittels des Manipulators in die Spüleinrichtung verbracht und gespült bzw. abgestrahlt, und zwar durch innenseitiges und außenseitiges Besprühen bzw. Abstrahlen mit Kreislaufwasser. In einem nächsten Verfahrensschritt wird die Schußhaube in die Trockeneinrichtung verbracht, wo sie von dem die Oberflächen benetztenden Kreislaufwasser befreit wird. In einem nächsten Verfahrensschritt wird die Schußhaube in die ggf. auch als Inspektionsstation dienende Abgabestation verbracht und dort mittels des Manipulators um etwa 180° um eine horizontale Achse geschwenkt, so daß die Schußdüsen wieder nach unten gerichtet sind. Danach wird die Schußhaube auf eine in der Abgabestation mittlerweile bereitgestellte, gereinigte Palette gelegt und auf der Palette - auf der Abführeinrichtung - zu der Kernschießmaschine oder in ein Werkzeuglager rückgeführt.

Hinsichtlich einer besonders effektiven Reinigung der Schußhauben ist es von großem Vorteil, wenn diese durch den Manipulator mit den Schußdüsen nach oben gerichtet in die Spüleinrichtung gestellt werden. Dabei muß jedoch gewährleistet sein, daß die Schußhauben auch innenseitig abgestrahlt bzw. abgesprüht werden. Die hier gewählte Anordnung der Schußhauben wird in der nachfolgenden Trockeneinrichtung beibehalten, so daß ein ungehindertes Abtropfen der mit Kreislaufwasser benetzten Schußhauben möglich ist. Hinsichtlich einer günstigen Abtaktung werden gleichzeitig zwei Schußhauben in zwei Trocknungseinrichtungen getrocknet, wobei die Reinigung der Schußhauben und/oder Paletten in zwei oder mehreren parallelen Linien mit erfindungsgemaßen Vorrichtungen erfolgen kann.

Die bereits zuvor in vorrichtungsmäßiger Hinsicht erläuterte Reinigung der Paletten kann sich in zwei alternativen Verfahrensschritten vollziehen. Einerseits könnten die Paletten nach Abheben der Schußhauben einem gesonderten Paletten-Reinigungspfad zugeführt werden. Dort würden die Paletten mittels eines Paletten-Manipulators um etwa 180° horizontal geschwenkt und mit der Ladefläche nach unten in die eigens vorgesehene Entleerstation entleert werden. In der Entleerstation könnte der an der Ladefläche haftende Sand mittels Bürsten abgebürstet werden. Die gereinigte Palette könnte dann der Abgabestation zugeführt werden und dort zur Aufnahme der gereinigten Schußhauben dienen.

Alternativ und hinsichtlich eines besonders geringen Flächenbedarfs könnte die auf dem Transfertisch nach Abheben der Schußhaube verbliebene Palette ebenfalls durch den Manipulator gegriffen und der eigentlich zum Entleeren der Schußhauben dienenden Entleerstation zum Entleeren zugeführt werden. Die gereinigte Palette könnte mittels des Manipulators auf den Transfertisch zurückgeführt und von dort der Abgabestation zugeführt werden, dort nämlich zur Aufnahme der gereinigten Schußhaube dienen. Wesentlich ist hier jedenfalls, daß der Manipulator abwechselnd eine Schußhaube und eine Palette greift, so daß die Handhabung und Reinigung von Schußhaube und Palette abwechselnd erfolgt. Ohne weiteres könnten hier mehrere Manipulatoren vorgesehen sein, so daß eine gleichzeitige Handhabung von Schußhaube und Palette möglich ist.

Die unterhalb der Zuführeinrichtung angeordnete und zu der Abgabestation führende Rückführbahn übernimmt die gereinigte Palette von dem Transfertisch in dessen abgesenkter Position und führt die gereinigte Palette zu der Abgabestation zur Übernahme der gereinigten Schußhaube.

Die Abgabestation bzw. dort vorgesehene Inspektionsstation könnte zwischen der Trockeneinrichtung und der Rückführbahn im Sinne eines Transfertisches ausgebildet sein. Die gereinigte Palette würde dann in einer abgesenkten Position von dem Transfertisch der Abgabestation auf eine Rückführbahn bzw. Rückführeinrichtung übernommen und zu der Abgabestation bzw. Inspektionsstation verfahren. In einer angehobenen Position des Transfertisches könnte dann die gereinigte Schußhaube auf der Palette übernommen werden. Die auf der Palette liegende Schußhaube würde dann gemeinsam mit der Palette über eine in der Ebene der angehobenen oder abgesenkten Position liegenden Abführbahn abgeführt bzw. zu der Kernschießmaschine oder einem Werkzeuglager rückgeführt werden.

Es gibt nun verschiedene Möglichkeiten, die Lehre der vorliegenden Erfindung in vorteilhafter Weise auszugestalten und weiterzubilden. Dazu ist einerseits auf die den Patentansprüchen 1 und 34 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
- Fig. 1: ein Ausführungsbeispiel einer erfindungsgemäßen Vorrichtung zur Schußhaubenreinigung in einer Draufsicht,
- Fig. 2: den Gegenstand aus Fig. 1 in einer Seitenansicht,
- Fig. 3: den Gegenstand aus Fig. 1 in einer Vorderansicht im Bereich der Entleereinrichtung, wobei hier eine Schußhaube entleert wird,
- Fig. 4: den Gegenstand aus Fig. 1 in einer Vorderansicht im Bereich der Entleereinrichtung, wobei hier eine Palette entleert wird und
- Fig. 5: den Gegenstand aus Fig. 1 in einer Vorderansicht im Bereich der Spüleinrichtung.

Die Fig. 1 bis 4 zeigen gemeinsam eine Vorrichtung zur Schußhaubenreinigung bei der Herstellung gießfertiger Masken bzw. Kernpakete, die üblicherweise mittels linear angeordneter Kernschießmaschinen bzw. Schießstationen hergestellt werden. Die Kernschießmaschinen weisen eine eine Schußplatte 1 und Schußdüsen 2 aufweisende Schußhaube 3 auf. Die Schußhauben 3 sind von der in den Figuren nicht gezeigten Kernschießmaschine abkoppelbar und - mit den Schußdüsen 2 nach unten gerichtet - auf einer Palette 4 ablegbar.

In erfindungsgemäßer Weise sind eine Zuführeinrichtung 5, eine Übergabestation 6, eine Entleerstation 7, eine Spüleinrichtung 8, eine Trockeneinrichtung 9, eine u.a. auch als Inspektionsstation dienende Abgabestation 10 und eine Abführeinrichtung 11 vorgesehen. Hinsichtlich der voranstehend genannten Merkmale ist wesentlich, daß die auf der Palette 4 abgelegte Schußhaube 3 mittels der Zuführeinrichtung 5 von der in den Figuren nicht gezeigte Kernschießmaschine zu der Übergabestation 6 verbringbar, mittels eines Manipulators 12 von der Palette 4 hebbar und um 180° um eine horizontale Achse 13 geschwenkt - mit den Schußdüsen 2 nach oben - in die Entleerstation 7 entleerbar, in die Spüleinrichtung 8, die Trockeneinrichtung 9 verbringbar, in der Abgabestation 10 um etwa 180° um eine horizontale Achse 13 geschwenkt - mit den Schußdüsen 2 nach unten gerichtet - auf eine gereinigte Palette 4 positionierbar und über die Inspektionsstation mit der Abführeinrichtung 11 zu der nichtgezeigten Kernschießmaschine oder einem ebenfalls nicht gezeigten Werkzeuglager rückführbar ist.

Fig. 1 zeigt besonderes deutlich, daß die Zuführeinrichtung 5 einen Rollenförderer 14 umfaßt. Die Übergabestation 6 ist als zwischen dem Rollenförderer 14 und der Entleerstation 7 wirkender Transfertisch 15 ausgeführt. Der Manipulator 12 ist zwischen der Übergabestation 6 und der Abgabestation 10 sowohl horizontal als auch vertikal verfahrbar, was besonders Fig. 2 zu entnehmen ist. Der Manipulator 12 weist des weiteren eine um eine horizontale Achse drehbare Greifeinrichtung 16 auf, die wiederum um die horizontale Achse 13 drehbare Greifbacken 17 aufweist.

Fig. 2 zeigt besonders deutlich, daß die Entleerstation 7 ein Sammelbehältnis 18 für Kernsand sowie einen Auslaß 19 für den gesammelten Kernsand 20 umfaßt. Das Sammelbehältnis 18 ist trichterförmig ausgebildet.

Die Spüleinrichtung 8 weist ebenfalls gemäß der Darstellung in Fig. 2 von außerhalb und innerhalb der Schußhaube 3 wirkende Sprühköpfe 21 auf. Diese Sprühköpfe 21 sind mit Kreislaufwasser speisbar, was in Fig. 2 lediglich angedeutet ist. Hinsichtlich diesbezüglicher Details wird auf den allgemeinen Teil der Beschreibung verwiesen.

Die Trockeneinrichtung 8 weist Gebläse 22 zum Lufttrocknen der Schußhaube 3 auf. Insgesamt sind zwei nacheinander angeordnete Trockeneinrichtungen 9 vorgesehen.

Fig. 2 läßt des weiteren erkennen, daß die Spüleinrichtung 8 und die Trockeneinrichtungen 9 Rahmen- bzw. Stützteile 23 zur Aufnahme der Schußhauben 3 aufweisen. Diese Rahmen- bzw. Stützteile 23 dienen zum einfachen Einsetzen der zu behandelnden Schußhauben 3, so daß kein besonderes Zentrieren erforderlich ist.

Fig. 5 zeigt ganz besonders deutlich und im Detail, daß die Spüleinrichtung 8 mittels einer Abdeckhaube 24 abdeckbar bzw. schließbar ist. Gleiches gilt für die in Fig. 5 nicht gezeigte Trockeneinrichtung 9. Die Abdeckhaube 24 ist an der Spüleinrichtung 8 zugeordneten Schwenkarmen 25 angelenkt und mittels einer Zylinder-Kolben-Anordnung 26 betätigbar bzw. schwenkbar.

Fig. 1 läßt erkennen, daß die zuvor bereits mehrfach erwähnte Inspektionsstation der Abgabestation 10 zugeordnet ist. Die sich somit an die Trockeneinrichtung 9 anschließende Inspektionsstation dient zur Überprüfung der Reinigungsqualität der Schußhauben 3 einerseits und zur grundsätzlichen Überprüfung der Schußhauben 3 andererseits.

Bei dem hier gewählten Ausführungsbeispiel dient der in Fig. 2 dargestellte Manipulator 12 auch zum Greifen der auf dem Transfertisch 15 nach Abheben der Schußhaube 3 verbliebenen Palette 4. Mittels des Manipulators 12 ist die Palette 4 der gleichen Entleerstation 7 zum Entleeren zuführbar, die auch zum Entleeren der Schußhaube 3 dient. Gemäß der Darstellung in den Figuren 3 und 4 ist der Entleerstation 7 eine verfahrbare Bürste 27 zum Abbürsten der Palette 4 zugeordnet. Die so gereinigte Palette 4 wird mittels des Manipulators 12 auf den Transfertisch 15 zurückverbracht und von dort der Abgabestation 10 zugeführt und dient dort zur Aufnahme der gereinigten Schußhaube.

Gemäß den Darstellungen in den Fig. 1 und 2 ist der Transfertisch 15 der Übergabestation 6 als Scherenhubtisch ausgeführt. Unterhalb der Zuführeinrichtung 5 ist eine die gereinigte Palette 4 von dem Transfertisch 15 in dessen abgesenkter Position übernehmende und zu der Abgabestation 10 führende Rückführbahn 28 angeordnet. Die Abgabestation 10 bzw. die der Abgabestation 10 zugeordnete Inspektionsstation ist als zwischen der Trockeneinrichtung 9 und der Rückführbahn 28 wirkender Transfertisch 29 ausgeführt. Der Transfertisch 29 der Abgabestation 10 ist wie auch der Transfertisch 15 der Übergabestation 6 als Scherenhubtisch ausgeführt. Des weiteren übernimmt der Transfertisch 29 der Abgabestation 10 in einer abgesenkten Position die gereinigte Palette 4 von der Rückführbahn 28 und verfährt diese zu der Abgabestation 10 bzw. der dort vorgesehenen Inspektionsstation. In einer angehobenen Position wird dann die gereinigte Schußhaube 3 auf der Palette 4 übernommen, so daß die auf der Palette 4 liegende Schußhaube 3 über eine in der Ebene der angehobenen oder abgesenkten Position liegende Abführbahn 30 ab- bzw. rückgeführt wird. Die die Abführbahn 30 umfassende Abführeinrichtung 11 umfaßt wie die Zuführeinrichtung 5 einen Rollenförderer 31.

Hinsichtlich des erfindungsgemäßen Verfahrens wird zur Vermeidung von Wiederholungen auf den allgemeinen Teil der Beschreibung verwiesen.

Abschließend sei hervorgehoben, daß das voranstehend lediglich beispielhaft genannte Ausführungsbeispiel die erfindungsgemäße Lehre lediglich erläutert, jedoch nicht auf das Ausführungsbeispiel einschränkt.

## Patentansprüche

1. Vorrichtung zur Schußhaubenreinigung bei der Herstellung gießfertiger Masken bzw. Kernpakete mittels vorzugsweise linear angeordneter Kernschießmaschinen bzw. Schießstationen, wobei die Kernschießmaschinen jeweils eine eine Schußplatte (1) und Schußdüsen (2) aufweisende Schußhaube (3) aufweisen und die Schußhaube (3) von der Kernschießmaschine abkoppelbar und - mit den Schußdüsen (2) nach unten - auf einer Palette (4) oder dgl. ablegbar ist,
**gekennzeichnet durch** eine Zuführeinrichtung (5), eine Übergabestation (6), eine Entleerstation (7), eine Spüleinrichtung (8), eine Trockeneinrichtung (9), eine Abgabestation (10), ggf. eine Inspektionsstation und eine Abführeinrichtung (11),
wobei die auf der Palette (4) abgelegte Schußhaube (3) mittels der Zuführeinrichtung (5) von der Kernschießmaschine zu der Übergabestation (6) verbringbar, mittels eines ersten Manipulators (12) von der Palette (4) hebbar und um etwa 180° um eine horizontale Achse (13) geschwenkt - mit den Schußdüsen (2) nach oben - in die Entleerstation (7) entleerbar, in die Spüleinrichtung (8), die Trockeneinrichtung (9) verbringbar, in der Abgabestation (10) um etwa 180° um eine horizontale Achse (13) geschwenkt - mit den Schußdüsen (2) nach unten - auf eine gereinigte Palette (4) positionierbar und ggf. über die Inspektionsstation mit der Abführeinrichtung (11) zu der Kernschießmaschine oder einem Werkzeuglager rückführbar ist.

2. Vorrichtung nach Anspruch 1, dadurch gekennzeichnet, daß die Zuführeinrichtung (5) und ggf. die Abführeinrichtung (11) einen Rollenförderer (14 bzw. 31) umfaßt.

3. Vorrichtung nach Anspruch 1 oder 2, dadurch gekennzeichnet, daß die Übergabestation (6) als zwischen dem Rollenförderer (14) und der Entleerstation (7) wirkender Transfertisch (15) ausgeführt ist.

4. Vorrichtung nach einem der Ansprüche 1 bis 3, dadurch gekennzeichnet, daß der Manipulator (12) zwischen der Übergabestation (6) und der Abgabestation (10) horizontal und auch vertikal verfahrbar ist, wobei der Manipulator (12) eine vorzugsweise um eine horizontale Achse (13) drehbare Greifeinrichtung (16) und die Greifeinrichtung (16) vorzugsweise um eine horizontale Achse (13) drehbare Greifbacken (17) aufweist und wobei ggf. der Manipulator (12) eine Vibrationseinrichtung zur Vibrationsbeaufschlagung der Schußhaube (3) umfaßt.

5. Vorrichtung nach einem der Ansprüche 1 bis 4, dadurch gekennzeichnet, daß die Entleerstation (7) ein Sammelbehältnis (18) für Kernsand (20) sowie einen Auslaß (19) für den gesammelten Kernsand (20) aufweist und daß das Sammelbehältnis (18) vorzugsweise zumindest weitgehend trichterförmig ausgebildet ist.

6. Vorrichtung nach einem der Ansprüche 1 bis 5, dadurch gekennzeichnet, daß die Spüleinrichtung (8) von außerhalb und innerhalb der Schußhaube (3) wirkende Sprühköpfe (21) aufweist, daß die Sprühköpfe (21) mit Kreislaufwasser speisbar sind, daß ggf. die Spüleinrichtung (8) einen in ein Sammelbecken führenden Ablauf und einen von dem Sammelbecken zu den Sprühköpfen (21) führenden Zulauf und das Sammelbecken mindestens eine Pumpe und eine Filtereinrichtung zum Filtern des Kreislaufwassers aufweist.

7. Vorrichtung nach einem der Ansprüche 1 bis 6, dadurch gekennzeichnet, daß die Trockeneinrichtung (9) mindestens ein Gebläse (22) zum Lufttrocknen der Schußhaube (3) aufweist, wobei die Lufttrocknung bei vorzugsweise etwa 55° C erfolgt und wobei ggf. insgesamt zwei vorzugsweise nacheinander angeordnete Trockeneinrichtungen (9) vorgesehen sind.

8. Vorrichtung nach einem der Ansprüche 1 bis 7, dadurch gekennzeichnet, daß die Spüleinrichtung (8) und die Trockeneinrichtungen (9) Rahmen bzw. Stützteile (23) zur Aufnahme der Schußhauben (3) aufweisen.

9. Vorrichtung nach einem der Ansprüche 1 bis 8, dadurch gekennzeichnet, daß die Spüleinrichtung (8) und die Trockeneinrichtungen (9) jeweils mittels einer Abdeckhaube (24) abdeckbar bzw. schließbar und die Abdeckhauben (24) an der jeweiligen Einrichtung zugeordneten Schwenkarmen (25) angelenkt und vorzugsweise mittels einer Zylinder-Kolben-Anordnung (26) betätigbar bzw. schwenkbar sind.

10. Vorrichtung nach einem der Ansprüche 1 bis 9, dadurch gekennzeichnet, daß die Inspektionsstation der Abgabestation (10) zugeordnet ist und daß ggf. die sich an die Trockeneinrichtung (9) anschließende Inspektionsstation vorzugsweise kontaktlose Sensoren zur Abtastung der Oberflächen der Schußhaube (3) umfaßt.

11. Vorrichtung nach einem der Ansprüche 1 bis 10, dadurch gekennzeichnet, daß die Palette (4) nach Abheben der Schußhaube (3) in der Übergabestation (6) einem gesonderten Paletten-Reinigungspfad zuführbar ist und daß ggf. der Paletten-Reinigungspfad eine Fördereinrichtung, einen Paletten-Manipulator und eine Entleerstation (7) umfaßt, wobei die Palette (4) mittels des Paletten-Manipulators um etwa 180° um eine horizontale Achse (13) schwenkbar und mit der Ladefläche nach unten in die Entleerstation (7) entleerbar ist und wobei die Entleerstation (7) eine Bürste (27) zum Abbürsten des an der Ladefläche der Palette (4) haftenden Sandes (20) aufweist.

12. Vorrichtung nach Anspruch 3 und ggf. einem der Ansprüche 4 bis 11, dadurch gekennzeichnet, daß der Manipulator (12) auch zum Greifen der auf dem Transfertisch (29) nach Abheben der Schußhaube (3) verbliebenen Palette (4) dient und die Palette (4) mittels des Manipulators (12) der Entleerstation (7) zum Entleeren zuführbar ist, wobei der Entleerstation (7) eine vorzugsweise verfahrbare Bürste (27) zum Abbürsten der Palette (4) zugeordnet ist und die gereinigte Palette (4) mittels des Manipulators (12) auf den Transfertisch (29) zurück verbringbar und von dort der Abgabestation (10) zuführbar ist und zur Aufnahme der gereinigten Schußhaube (3) dient, wobei ggf. der Transfertisch (15) der Übergabestation als Hubtisch, vorzugsweise als Scherenhubtisch, ausgeführt ist und unterhalb der Zuführeinrichtung (5) eine die gereinigte Palette (4) von dem Transfertisch (15) in dessen abgesenkter Position übernehmende und zu der Abgabestation (10) führende Rückführbahn (28) angeordnet ist.

13. Vorrichtung nach einem der Ansprüche 1 bis 12, dadurch gekennzeichnet, daß die Abgabestation (28) bzw. Inspektionsstation als zwischen der Trockeneinrichtung (9) und der Rückführbahn (28) wirkender Transfertisch (29), und daß der Transfertisch (29) der Abgabestation (10) als Hubtisch, insbesondere als Scherenhubtisch, ausgeführt ist, wobei der Transfertisch (29) der Abgabestation (10) in einer abgesenkten Position die gereinigte Palette (4) von der Rückführbahn (28) übernimmt, diese zu der Abgabestation (10) bzw. Inspektionsstation verfährt und in einer angehobenen Position die gereinigte Schußhaube (3) auf der Palette (4) übernimmt und daß die auf der Palette (4) liegende Schußhaube (3) über eine in der Ebene der angehobenen oder abgesenkten Position liegende Abführbahn (30) abführbar ist.

14. Verfahren zur Schußhaubenreinigung bei der Herstellung gießfertiger Masken bzw. Kernpakete mittels vorzugsweise linear angeordneter Kernschießmaschinen bzw. Schießstationen, wobei die Kernschießmaschinen jeweils eine eine Schußplatte (1) und Schußdüsen (2) aufweisende Schußhaube (3) aufweisen und die Schußhaube (3) von der Kernschießmaschine abkoppelbar und - mit den Schußdüsen (2) nach unten - auf einer Palette (4) oder dgl. ablegbar ist,
**gekennzeichnet durch** folgende Verfahrensschritte:
Verbringen der auf der Palette (4) abgelegten Schußhaube (3) mittels der Zuführeinrichtung (5) von der Kernschießmaschine zu der Übergabestation (6),
Heben der Schußhaube (3) mittels des Manipulators (12) von der Palette (4), Verfahren der Schußhaube (3) in den Bereich oberhalb der Entleerstation (7) und Schwenken der Schußhaube (3) um eine horizontale Achse (13) um etwa 180° zum Entleeren der mit den Schußdüsen (2) nach oben gerichteten Schußhaube (3) in die Entleerstation (7),
Verbringen der Schußhaube (3) mittels des Manipulators (12) in die Spüleinrichtung (8) und Spülen der Schußhaube (3) durch innenseitiges und außenseitiges Besprühen bzw. Abstrahlen mit Kreislaufwasser,
Verbringen der Schußhaube (3) in die Trockeneinrichtung (9) und Trocknen der mit Kreislaufwasser benetzten Schußhaube (3),
Verbringen der Schußhaube (3) in die ggf. auch als Inspektionsstation dienende Abgabestation (10) und Schwenken der Schußhaube (3) mittels des Manipulators (12) um etwa 180° um eine horizontale Achse (13),
Positionieren der Schußhaube (3) - mit den Schußdüsen (2) nach unten - auf eine in der Abgabestation (10) bereitgestellte, gereinigte Palette (4) und
Rückführen der auf der Palette (4) abgelegten Schußhaube (3) und der Abführeinrichtung (11) zu der Kernschießmaschine oder in ein Werkzeuglager.

15. Verfahren nach Anspruch 14, dadurch gekennzeichnet, daß die Schußhaube (3) durch den Manipulator (12) mit den Schußdüsen (2) nach oben gerichtet in die Spüleinrichtung (8) gestellt wird und ggf. die Anordnung der Schußhaube (3) in der nachfolgenden Trockeneinrichtung (9) beibehalten wird, wobei vorzugsweise gleichzeitig zwei Schußhauben (3) in zwei Trocknungseinrichtungen (9) getrocknet werden.

16. Verfahren nach Anspruch 14 oder 15, dadurch gekennzeichnet, daß die Reinigung der Schußhauben (3) und/oder Paletten (4) in zwei oder mehreren parallelen Linien mit Vorrichtungen nach den Ansprüchen 1 bis 13 erfolgt.

17. Verfahren nach einem der Ansprüche 14 bis 16, dadurch gekennzeichnet, daß die Palette (4) nach Abheben der Schußhaube (3) einem gesonderten Paletten-Reinigungspfad zugeführt wird und daß ggf. die Palette (4) mittels eines Paletten-Manipulators um etwa 180° horizontal geschwenkt und mit der Ladefläche nach unten in die Entleerstation (7) entleert wird, wobei in der Entleerstation (7) der an der Ladefläche haftende Sand (20) abgebürstet wird und die gereinigte Palette (4) der Abgabestation (10) zugeführt wird und zur Aufnahme der gereinigten Schußhaube (3) dient.

18. Verfahren nach einem der Ansprüche 14 bis 17, dadurch gekennzeichnet, daß die auf dem Transfertisch (15) nach Abheben der Schußhaube (3) verbliebene Palette (4) ebenfalls durch den Manipulator (12) gegriffen und der Entleerstation (7) zum Entleeren zugeführt wird und daß die gereinigte Palette (4) mittels des Manipulators (12) auf den Transfertisch (15) zurückgeführt und von dort der Abgabestation (10) zugeführt wird und dort zur Aufnahme der gereinigten Schußhaube (3) dient, wobei die unterhalb der Zuführeinrichtung (5) angeordnete und zu der Abgabestation (10) führende Rückführbahn (28) die gereinigte Palette (4) von dem Transfertisch (29) - in dessen abgesenkter Position - übernimmt und ggf. die Abgabestation (10) bzw. Inspektionsstation zwischen der Trockeneinrichtung (9) und der Rückführbahn (28) als Transfertisch (29) wirkt.

19. Verfahren nach Anspruch 18, dadurch gekennzeichnet, daß die gereinigte Palette (4) in einer abgesenkten Position von dem Transfertisch (9) der Abgabestation (10) auf eine Rückführbahn (28) übernommen und zu der Abgabestation (10) bzw. Inspektionsstation verfahren, in einer angehobenen Position die gereinigte Schußhaube (3) auf der Palette (4) übernommen und die auf der Palette (4) liegende Schußhaube (3) über eine in der Ebene der angehobenen oder abgesenkten Position liegende Abführbahn (30) abgeführt wird.

## Claims

1. An apparatus for cleaning shot hoods during the manufacture of shells or core packets that are ready for casting, by means of core shooters or shooting stations, preferably in a linear arrangement, the core shooters in each instance incorporating a shot hood (3) that comprises a shot plate (1) and shot nozzles (2), it being possible to uncouple the shot hood (3) from the core shooter and lay it on a pallet (4) or the like with the shot nozzles (2) pointing downward, characterized by a delivery system (5), a transfer station (6), an emptying station (7), a flushing system (8), a drying system (9), an exit station (10), optionally an inspection station, and a removal system (11),
- the shot hood (3) that has been laid upon the pallet (4) being moveable from the core shooter to the transfer station (6) by means of the delivery system (5), it then being possible to raise it from the pallet (4) by means of a first manipulator (12) and pivot it through approximately 180° about a horizontal axis (13) and then move it with the shot nozzles (2) pointing upward to the emptying station (7), in which it is emptied, to the flushing system (8), the drying system (9), and then to the exit station (10) where it is pivoted through approximately 180° about a horizontal axis (13), when, with the shot nozzles (2) directed downwards, where it can be positioned upon a clean pallet (4) and then returned, optionally through the inspection station, by the removal system (11) to the core shooter or to a tool store.

2. An apparatus as defined in claim 1 characterized in that the delivery system (5) and possibly the removal system (11) comprises a roller-type conveyor (14 or 31).

3. An apparatus as defined in claim 1 or claim 2, characterized in that the transfer station (6) is in the form of a transfer table (15) that works between the roller conveyor (14) and the emptying station (7).

4. An apparatus as defined in one of the claims 1 to 3, characterized in that the manipulator (12) can move between the transfer station (6) and the exit station (10) both horizontally and vertically, whereas the manipulator (12) preferably incorporates a gripper system (16) that can be rotated about a horizontal axis (13), whereas the gripper system (16) incorporates gripper jaws (17) that can be pivoted preferably about a horizontal axis (13) and whereas the manipulator (12) possibly incorporates a vibrator system for vibrating the shot hood (3).

5. An apparatus as defined in one of the claims 1 to 4, characterized in that the emptying station (7) incorporates a collector container (18) for core sand (20) as well as an outlet (19) for the core sand (20) that has been collected and that the collector container (18) is configured so as to be largely funnel-shaped.

6. An apparatus as defined in one of the claims 1 to 5, characterized in that the flushing system (8) incorporates spray heads (21) that act both outside and inside the shot hood (3), that the spray heads (21) can be supplied with circulating water, that the flushing system (8) possibly incorporates a drain that runs into a collector basin and a feed line that leads from the collector basin to the spray heads (21) and that the collector basin incorporates at least a pump and a filter system to filter the circulating water.

7. An apparatus as defined in one of the claims 1 to 6, characterized in that the drying system (9) incorporates at least one fan (22) to air dry the shot hood (3), whereas air drying is effected preferably at approximately 55°C and whereas altogether two drying systems (9) can be provided, these being arranged preferably one after the other.

8. An apparatus as defined in one of the claims 1 to 7, characterized in that the flushing system (8) and the drying systems (9) incorporate frame or supporting elements (23) to receive the shot hoods (3).

9. An apparatus as defined in one of the claims 1 to 8, characterized in that the flushing system (8) and the drying systems (9) can each be covered or closed off by means of a covering cowl (24) and that the covering cowls (24) are articulated onto pivot arms (25) that are associated with the particular system and can be operated or traversed, preferably by means of a cylinder-piston arrangement (26).

10. An apparatus as defined in one of the claims 1 to 9, characterized in that the inspection station is associated with the exit station (10) and that the inspection station that is adjacent to the drying systems (9) preferably includes non-contact type sensors to scan the surfaces of the shot hood (3).

11. An apparatus as defined in one of the claims 1 to 10, characterized in that the pallet (4) can be moved in the transfer station (6) to a separate pallet-cleaning path after the shot hood has been raised, that the pallet-cleaning path incorporates a delivery system, a pallet manipulator, and an emptying station (7), it being possible to pivot the pallet through approximately 180° about a horizontal axis (13) by means of the pallet manipulator and empty it, with the supporting surface facing downwards, into the emptying station (7), whereas the emptying station (7) incorporates a brush (27) to brush of the sand (20) that is adhering to the load-bearing surface of the pallet (4).

12. An apparatus as defined in claim 3 and optionally one of the claims 4 to 11, characterized in that the manipulator (12) also serves to grip the pallet (4) that remains on the transfer table (29) once the shot hood (3) has been raised, and the pallet (4) can be moved by means of the manipulator (12) from the emptying station (7) in order to be emptied, that a brush (27) which is preferably moveable and which is used to brush off the pallet (4) is associated with the emptying station (7), that the cleaned pallet (4) can be moved back to the transfer table (29) by means of the manipulator (12) and from there be moved to the exit station (10) and used to accept the cleaned shot hood (3), whereas the transfer table (15) of the transfer station is in the form of an elevator table, preferably a scissors-leg elevator table and whereas a return track (28) is arranged beneath the delivery system (5), this system taking over the cleaned pallet (4) from the transfer table (15) when this is in its lowered position, and leading to the exit station (10).

13. An apparatus as defined in one of the claims 1 to 12, characterized in that the exit station (28) or the inspection station is in the form of a transfer table (29) that works between the drying system (9) and the return track (28) and that the transfer table (29) of the exit station (10) is in the form of an elevator table, in particular a scissor-leg elevator table, whereas the transfer table (29) of the exit station (10) when in a lowered position takes over the clean pallet (4) from the return track (28), moves this to the exit station (10) or to the inspection station and, in a raised position, takes over the cleaned shot hood (3) on the pallet (4); and in that the shot hood (3) that is lying on the pallet (4) can be moved away on a removal track (30) lying in the plane of the raised or lowered position.

14. A procedure for cleaning shot hoods during the production of shells or core packets that are ready for casting, by means of core shooters or shooting stations that are preferably in a linear arrangement, each of the core shooters incorporating a shot hood (3) that comprises a shot plate (1) and shot nozzles (2) and the shot hood (3) can be uncoupled from the core shooter and set on a pallet (4) or the like with the shot nozzles (2) pointing downward, characterized by the following process steps:
Bringing the shot hood (3) that has been laid on the pallet (4) from the core shooter to the transfer station (6) by means of the delivery system (5);
Lifting the shot hood (3) from the pallet (4) by means of the manipulator (12), moving the shot hood (3) into the area above the emptying station (7) and pivoting the shot hood (3) about a horizontal axis (13) through approximately 180° so as to empty the shot hood (3), with its shot nozzles (2) directed upward, into the emptying station (7);
Bringing the shot hood (3) into the flushing system (3) by means of the manipulator (12) and flushing the shot hood (3) by spraying or blasting it with circulating water, both inside and outside;
Bringing the shot hood (3) into the drying system (9) and drying the shot hood (3) that has been wet with circulating water;
Bringing the shot hood (3) into the exit station (10) that optionally also serves as the inspection station, and pivoting the shot hood (3) through approximately 180° about a horizontal axis (13) by means of the manipulator (12);
Positioning the shot hood (3), with the shot nozzles (2) pointing downwards, on a cleaned pallet (4) that has been made ready in the exit station (10);
Returning the shot hood (3) that has been laid on the pallet (4) and the removal system (11) to the core shooter or into a tool store.

15. An apparatus as defined in claim 14, characterized in that the shot hood (3) is placed in the flushing system (8) by the manipulator with the shot nozzles (2) pointing upward and that possibly the arrangement of the shot hood (3) is retained in the following drying system (9), whereas preferably two shot hoods (3) are dried simultaneously in two drying systems (9).

16. A procedure as defined in one of the claims 14 to 15, characterized in that cleaning the shot hoods (3) and/or the pallets (4) is effected in two parallel lines incorporating apparatuses as defined in claims 1 to 13.

17. A procedure as defined in one of the claims 14 to 16, characterized in that the pallet (4) is moved to a separate pallet-cleaning path once the shot hood (3) has been lifted and that the pallet (4) is preferably pivoted horizontally through approximately 180° by means of a pallet manipulator and is emptied into the emptying station (7) with the load-bearing surface facing downard, whereas sand (20) adhering to the load-bearing surface is brushed off in the emptying station (7) and whereas the cleaned pallet (4) is moved to the exit station (10) and serves to accept the cleaned shot hood (3).

18. A procedure as defined in one of the claims 14 to 17, characterized in that the pallet that remains on the transfer table (15) once the shot hood (3) has been lifted is similarly gripped by the manipulator (12) and moved to the emptying station (7) to be emptied and that the cleaned pallet (4) is moved back onto the transfer table (15) by means of the manipulator (12) and from there moved to the exit station (10) where it serves to accept the cleaned shot hood (3), whereas the return track (28) that is arranged beneath the delivery system (5) and which leads to the exit station (10) takes over the cleaned pallet (4) from the transfer table (29) when this is in its lowered position and whereas possibly the exit station (10) or the inspection station acts between the drying system (9) and the return track (28) as a transfer table (29).

19. A procedure as defined in claim 18, characterized in that the cleaned pallet (4) is taken over from the exit station (10) onto a return track (28) when the transfer table is in its lowered position and moved to the exit station (10) or inspection station, the cleaned shot hood (3) is moved onto the pallet (4) in a raised position and the shot hood (3) that is lying on the pallet (4) is moved away on a removal track (30) that lies in the plane of the raised or lowered position.

## Revendications

1. Installation de nettoyage de la tête de tirage lors de la production de moules-carapaces ou de noyaux a l'aide de machines ou de postes de tirage de noyaux disposés de préférence de manière linéaire, où les machines à tirer les noyaux présentent chacune une tête de tirage (3) comprenant une plaque de tirage (1) et des buses de tirage (2) et où la tête de tirage (3) peut être désaccouplée de la machine à tirer les noyaux et peut - buses de tirage (2) vers le dessous - être déposée sur une palette (4) ou similaire, caractérisée par un dispositif d'alimentation (5), un poste de transfert (6), un poste de vidange (7); un dispositif de rinçage (8), un dispositif de séchage (9), un poste de distribution (10), le cas échéant un poster d'inspection et un dispositif d'évacuation (11),
où la tête de tirage (3) déposée sur la palette (4) peut à l'aide du dispositif d'admission (5) être transportée depuis la machine à tirer les noyaux vers le poste de transfert (6), et peut, à l'aide d'un premier manipulateur (12) être soulevée de la palette (4) et être pivotée d'environ 180° autour d'un axe horizontal (13) et peut - les buses de tirage (2) étant orientées vers le haut - être vidangée dans le poste de vidange (7), et peut être transférée vers le dispositif de rinçage (8), vers le dispositif de séchage (9) et peut dans le poste de distribution (10) - les buses de tirage étant orientées vers le bas - être pivotée d'environ 180° autour d'un axe horizontal (13) et être déposée sur une palette (4) nettoyée et peut, le cas échéant, après passage par un poste d'inspection, être retournée à l'aide du dispositif d'évacuation (11) vers la machine à tirer les noyaux ou vers un magasin de stockage.

2. Installation suivant la revendication 1, caractérisée en ce que le dispositif d'alimentation (5) et le et le cas échéant le dispositif d'évacuation (11) comprend un transporteur à rouleaux (14 et 31).

3. Installation suivant la revendication 1 ou 2, caractérisée en ce que le poste de transfert (6) a la forme d'une table de transfert (15) disposée entre le transporteur à rouleaux (14) et le poste de vidange (7).

4. Installation suivant l'une quelconque des revendications de 1 à 3, caractérisée en ce que le manipulateur (12) est mobile horizontalement et également verticalement entre le poste de transfert (7) et le poste de distribution (10), le manipulateur (12) présentant un dispositif à grappin (16) de préférence rotatif autour d'un axe horizontal (13) et le dispositif à grappin (16) présentant de préférence des mâchoires de grappin (17) rotatives autour d'un axe horizontal (13), et où le cas échéant le manipulateur (12) présente un dispositif de vibration pour exercer des vibrations sur la tête de tirage (3).

5. Installation suivant l'une quelconque des revendications de 1 à 4, caractérisée en ce que le poste de vidange (7) présente un réservoir collecteur (18) pour le sable à noyaux (20) ainsi qu'une évacuation (19) pour la le sable à noyaux (20) recueilli et en ce que le réservoir collecteur est de préférence sensiblement en forme d'entonnoir.

6. Installation suivant l'une quelconque des revendications de 1 à 5, caractérisée en ce que le dispositif de rinçage (8) présente des têtes de pulvérisation (21) agissant depuis l'extérieur et depuis l'intérieur de la tête de tirage, en ce que les têtes de pulvérisation (21) peuvent être alimentées en eau d'un circuit fermé, en ce que le cas échéant le dispositif de rinçage (8) présente une évacuation aboutissant à un bassin collecteur et une admission issue du bassin collecteur et aboutissant aux têtes de pulvérisation (21) et en ce que le bassin collecteur présente au moins une pompe et une installation de filtrage pour le filtrage de l'eau en circuit fermé.

7. Installation suivant l'une quelconque des revendications de 1 à 6, caractérisée en ce que le dispositif de séchage (9) présente au moins une soufflerie (22) pour le séchage par air de la tête de tirage (3), en ce que le séchage a lieu de préférence à la température d'environ 55° et en ce que le cas échéant sont prévus de préférence deux dispositifs de séchage (9) en série.

8. Installation suivant l'une quelconque des revendications de 1 à 7, caractérisée en ce que le dispositif de rinçage (8) et les dispositifs de séchage (9) présentent des châssis ou des éléments de support (23) pour la réception des têtes de tirage (3).

9. Installation suivant l'une quelconque des revendications de 1 à 8, caractérisée en ce que le dispositif de rinçage (8) et les dispositifs de séchage (9) peuvent chacun être recouverts ou fermés au moyen d'un capot de recouvrement (24) et en ce que les capots de recouvrement (24) sont articulés sur des bras de pivotement (25) associés au dispositif en question et peuvent être actionnés ou pivotés au moyen d'un dispositif à cylindre et à piston (26).

10. Installation suivant l'une quelconque des revendications de 1 à 9, caractérisée en ce que le poste d'inspection est associé au poste de distribution (10) et en ce que le cas échéant le poste d'inspection connecté au dispositif de séchage (9) comporte de préférence des capteurs sans contact pour l'exploration des surfaces de la tête de tirage (3).

11. Installation suivant l'une quelconque des revendications de 1 à 9, caractérisée en ce qu'après le levage de la tête de tirage (3), la palette (4) peut dans le poste de transfert (6) être acheminée à un circuit de nettoyage de palettes séparé et en ce que le cas échéant le circuit de nettoyage de palettes comprend un manipulateur de palettes et un poste de vidange (7), où la palette (4) peut à l'aide d'un manipulateur de palettes être pivotée d'environ 180° autour d'un axe horizontal et peut, - la surface de chargement vers le bas - être vidangée dans le poste de vidange (7) et où le poste de vidange (7) présente une brosse (27) pour le brossage du sable (20) qui adhère à la surface de chargement de la palette (4).

12. Installation suivant la revendication 3 et le cas échéant l'une quelconque des revendications de 4 à 11, caractérisée en ce que manipulateur (12) sert également à saisir la palette (4) qui reste sur la table de transfert (29) après le levage de la tête de tirage (3) et en ce que la palette (4) peut à l'aide du manipulateur (12) être transférée au poste de vidange (7) aux fins de sa vidange, une brosse (27) de préférence mobile étant associée au poste de vidange (7) pour le brossage de la palette (4) et la palette nettoyée (4) pouvant à l'aide du manipulateur (12) être retournée sur la table de transfert (29) et pouvant ensuite être acheminée au poste de distribution (10) pour servir à la réception de la tête de tirage (3) nettoyée, la table de transfert (15) du poste de transfert ayant de préférence la forme d'une table de levage, de préférence de table de levage à cisaille, et en ce que au-dessous du dispositif d'alimentation (5) est disposée une piste de retour (28) recevant la palette nettoyée (4) depuis la table de transfert (15) dans la position abaissée de cette dernière et acheminant cette palette vers le poste de distribution (10).

13. Installation suivant l'une quelconque des revendications de 1 à 12, caractérisée en ce que le poste de distribution (28) ou le poste d'inspection a la forme d'une table de transfert (29) disposée entre le dispositif de chauffage (9) et la piste de retour (28), et en ce que la table de transfert (29) du poste de distribution (10) a la forme d'une table de levage, notamment d'une table de levage à cisaille, la table de transfert (29) du poste de distribution (10) recevant, en position abaissée, la palette (4) nettoyée depuis la piste de retour (28), achemine cette palette vers le poste de distribution (10) ou vers le poste d'inspection et recevant, en position haute, la tête de tirage nettoyée (3) sur la palette (4), et en ce que la tête de tirage (3) placée sur la palette (4) peut être évacuée à l'aide d'une piste d'évacuation (30) située dans le plan de la position haute ou basse.

14. Procédé de nettoyage de têtes de tirage lors de la production de noyaux ou de moules-carapaces au moyen de machines de tirage ou de postes de tirage de noyaux de préférence disposés en ligne, où les machines à tirer les noyaux présentent chacune une tête de tirage (3) comprenant une plaque de tirage (1) et des buses de tirage (2) et où la tête de tirage (3) peut être désaccouplée de la machine à tirer les noyaux et peut - buses de tirage (2) vers le dessous - être déposée sur une palette (4) ou similaire,
caractérisé par les phases opératoires suivantes :
transport, au moyen du dispositif d'alimentation, de la tête de tirage (3) déposée sur la palette depuis la machine à tirer vers le poste de transfert (6),
soulever à l'aide du manipulateur (12) la tête de tirage (3) de la palette (4), déplacer la tête de tirage (3) vers la zone située au-dessus du poste de vidange (7) et pivotement d'environ 180° de la tête de tirage (3) autour d'un axe horizontal (13) aux fins de la vidange de la tête de tirage (3) - les buses de tirage (2) étant dirigées vers le haut - dans le poste de vidange (7),
transport à l'aide du manipulateur (12) de la tête de tirage (3) vers le dispositif de rinçage (8) et rinçage de la tête de tirage (3) par pulvérisation ou projection d'eau du circuit sur l'intérieur et sur l'extérieur de la tête de tirage (3),
transport de la tête de tirage (3) vers le dispositif de séchage (9) et séchage de la tête de tirage (3) mouillée par l'eau du circuit,
transport de la tête de tirage (3) vers le poste de distribution (10) servant le cas échéant également de poste d'inspection et pivotement, à l'aide du manipulateur (12) de la tête de tirage (3) d'environ 180° autour d'un axe horizontal (13),
mise en place de la tête de tirage (3) - les buses de tirage (2) étant dirigées vers le dessous - sur une palette (4) nettoyée disposée dans le poste de distribution (10), et
retour, à l'aide du dispositif d'évacuation (11), de la tête de tirage (3) déposée sur la palette (4), vers la machine à tirer les noyaux ou vers un magasin de stockage.

15. Procédé suivant la revendication 14, caractérisé en ce que la tête de tirage (3) - les buses de tirage (2) étant dirigées vers le haut - est placée dans le dispositif de rinçage (8) et en ce que le cas échéant la position de la tête de tirage (3) est conservée dans le dispositif de séchage (9) subséquent , où de préférence deux têtes de tirage (3) sont simultanément séchées dans deux dispositifs de séchage (9).

16. Procédé suivant la revendication 14 ou 15, caractérisé en ce que le nettoyage des têtes de tirage (3) et/ou des palettes (4) a lieu en deux ou plusieurs lignes parallèles avec des dispositifs suivant les revendications de 1 à 13.

17. Procédé suivant l'une quelconque des revendications de 14 à 16, caractérisé en ce qu'après le levage de la tête de tirage (3), la palette (4) est acheminée vers une piste de nettoyage de palettes séparée et en ce que le cas échéant la palette (4) est au moyen d'un manipulateur de palettes pivotée horizontalement de sensiblement 180° et est - la surface de chargement vers le dessous - vidangée dans le poste de vidange (7), le sable (20) qui adhère à la surface de chargement étant enlevé par brossage dans le poste de vidange (7) et la palette (4) nettoyée étant acheminée vers le poste de distribution (10) pour servir à la réception de la tête de tirage (3) nettoyée.

18. Procédé suivant l'une quelconque des revendications de 14 à 17, caractérisé en ce que la palette (4) restée sur la table de transfert (15) après le levage de la tête de tirage (3) est également saisie par le manipulateur (12) et est acheminée vers le poste de vidange (7) aux fins de sa vidange et en ce que la palette (4) nettoyée est au moyen du manipulateur (12) ramenée sur la table de transfert (15) et est de là acheminée vers le poste de distribution (10) et y sert à recevoir la tête de tirage (3) nettoyée, tandis que la piste de retour (28) disposée au-dessous du dispositif d'alimentation (5) et aboutissant au poste de distribution (10) reçoit la palette (4) nettoyée venant de la table de transfert (29) - dans la position abaissée de cette dernière - et en ce que le cas échéant le poste de distribution (10) ou poste d'inspection entre le dispositif de séchage (9) et la piste de retour (28) fait office de table de transfert (29).

19. Procédé suivant la revendication 18, caractérisé en ce que la palette (4) nettoyée est, dans une position abaissée, reprise depuis la table de transfert (9) du poste de distribution (10) par une piste de retour (28) et est déplacée vers le poste de distribution (10) ou poste d'inspection, tandis que dans une position haute la tête de tirage (3) nettoyée est reçue par la palette (4) et la tête de tirage (3) posée sur la palette (4) est évacuée par l'intermédiaire d'une piste d'évacuation (30) située dans le plan de la position haute ou de la position basse.
